# EUROPÄISCHE PATENTSCHRIFT

(11) **EP 3 378 338 B1**
(45) Veröffentlichungstag und Bekanntmachung des Hinweises auf die Patenterteilung: **23.11.2022**
(21) Anmeldenummer: 18162010.5
(22) Anmeldetag: 15.03.2018
(51) Int. Cl.: A24C 5/31, A24C 5/34, A24D 3/02

(54) **VERFAHREN ZUM STEUERN EINES STRANGABSCHNEIDERS UND STRANGMASCHINE DER TABAK VERARBEITENDEN INDUSTRIE**
METHOD TO CONTROL A ROD CUTTER AND ROD MAKING MACHINE OF THE TOBACCO PROCESSING INDUSTRY
PROCÉDÉ DE COMMANDE D'UN DISPOSITIF DE COUPE DE BOUDIN ET MACHINE À BOUDIN DE L'INDUSTRIE DE TRAITEMENT DU TABAC

(30) Priorität: 22.03.2017 DE 102017106133
(43) Veröffentlichungstag der Anmeldung: 26.09.2018
(73) Patentinhaber: Körber Technologies GmbH, 21033 Hamburg (DE)
(72) Erfinder: ROßFELDT, Niko, 21039 Börnsen (DE); GLOSSE, Benjamin, 37327 Wingerode (DE); BAUMANN, Martin, 21502 Geesthacht (DE)
(74) Vertreter: Seemann & Partner Patentanwälte mbB

(56) Entgegenhaltungen:
- EP-A1- 2 628 399
- EP-A2- 1 800 551
- EP-A2- 2 243 385
- DE-A1-102013 201 512

## Beschreibung

Die Erfindung betrifft ein Verfahren zum Steuern eines Strangabschneiders der Tabak verarbeitenden Industrie, wobei der Strangabschneider ausgebildet ist, einen auf einer Strangmaschine gebildeten Strang in einen für die Weiterverarbeitung ungeeigneten Strangteil und einen für die Weiterverarbeitung geeigneten Strangteil durchzutrennen. Die Erfindung betrifft ferner eine Strangmaschine der Tabak verarbeitenden Industrie mit einem Strangabschneider, der ausgebildet ist, einen auf der Strangmaschine gebildeten Strang in einen für die Weiterverarbeitung ungeeigneten und einen für die Weiterverarbeitung geeigneten Strangteil durchzutrennen, wobei die Strangmaschine einen Elementeinleger aufweist, der Elemente, insbesondere Filtersegmente, in einen Strang oder an einen Strang legt, wobei eine Fördervorrichtung vorgesehen ist, die den Strang in einer Förderrichtung längsaxial fördert.

Hierbei ist unter einem Strang der Tabak verarbeitenden Industrie oder einem Strang, der durch einen Strangabschneider der Tabak verarbeitenden Industrie durchtrennt wird, ein Filterstrang oder ein Zigarettenstrang insbesondere zu verstehen. Beim Anfahren einer Strangmaschine kann regelmäßig der erste Teil des gebildeten Stranges für die Weiterverarbeitung nicht benutzt werden. Erst nachdem der gebildete Strang die erforderlichen Qualitätsmerkmale aufweist, kann er in die weiteren Fertigungsstufen zur Weiterverarbeitung eingeleitet werden. Es wird deshalb der nicht benutzbare Anfangsteil des gebildeten Stranges in einen Auffangbehälter eingeleitet und von dem nachfolgenden verwendbaren Strang abgetrennt.

Dieser Vorgang wird allgemein als Strangabschlagen, Strangbrechen oder Strangabschneiden bezeichnet und erfolgte früher manuell durch das Bedienpersonal. Inzwischen sind jedoch auch entsprechende automatisierte Vorrichtungen bekannt. Solche Vorrichtungen weisen Ablenk- oder Führungsmittel auf, um den unbrauchbaren Anfangsteil des Stranges abzuleiten, und sie weisen Trennmittel auf, um diesen unbrauchbaren Stranganfangsteil vom nachfolgenden qualitätsgerechten Strang abzutrennen. Der unbrauchbare Stranganfangsteil wird im Rahmen der Erfindung als ein für die Weiterverarbeitung ungeeigneter Strangteil bezeichnet und der qualitativ geeignete Strang bzw. der qualitätsgerechte Strang wird im Folgenden ein für die Weiterverarbeitung geeigneter Strangteil genannt.

Aus DE 38 13 786 C2 der Anmelderin ist eine entsprechende Vorrichtung bekannt. In diesem Dokument ist eine Vorrichtung zum Abschneiden eines Stranges, der auf einer Strangmaschine der Tabak verarbeitenden Industrie hergestellt wird, an der die Strangabschneidevorrichtung zwischen einer Strangbildeeinrichtung und einer den Strang in Gebrauchslängen aufteilenden Strangteileinrichtung oder Strangschneidvorrichtung angeordnet ist und wobei die Strangabschneidevorrichtung eine Strangführung zum Ablenken des Stranges und ein rotierendes Kreismesser umfasst, bekannt, wobei die Strangführung und das rotierende Kreismesser derart baulich vereinigt sind, dass sie gemeinsam um eine gemeinsame Schwenkachse, welche sich mit der Rotationsachse des Kreismessers kreuzt, verschwenkbar sind, so dass das rotierende Kreismesser mit seiner Schneide zum Durchtrennen des Strangs in diesen einschwenkbar ist.

Die Vorrichtung zum Abschneiden eines Stranges bzw. der Strangabschneider im Sinne dieser Anmeldung bzw. dieser Erfindung dient also dazu, beim Start einer Strangmaschine dafür zu sorgen, dass in dem Moment, in dem ein qualitativ hochwertiger Strang gebildet wird, diesen Strang einmal zu durchtrennen, damit der qualitativ hochwertige Strang dann weiterverarbeitet werden kann und insbesondere anschließend durch eine übliche Schneidvorrichtung in stabförmige Segmente bzw. stabförmige Artikel der Tabak verarbeitenden Industrie abgeschnitten werden kann, die dann weiterverarbeitet werden. So können beispielsweise Tabakstöcke hergestellt werden und einer Filteransetzmaschine zugeführt werden oder Filtersegmente mit mehrfacher Gebrauchslänge entsprechend hergestellt werden.

Bisher war es bei der Herstellung derartiger Produkte unproblematisch, wo genau im Strang eine Durchtrennung des Stranges durch einen Strangabschneider stattfand, da beispielsweise für den Fall eines Tabakstrangs dieser relativ homogen ist und der anfängliche Teil, der durchtrennt wurde, nicht weiter verwendet wurde. Bei einem Filterstrang sieht dieses genauso aus. Bei einem Filterstrang aus Filtersegmenten war es an sich auch eher unproblematisch, wann bzw. an welcher Stelle der Strangabschneider den Filterstrang durchtrennt. Durch Vorsehen von harten Filterelementen oder Kapseln, die beispielsweise mit einer Flüssigkeit gefüllt sein können, wie Menthol, kann es allerdings zu Prozessproblemen kommen, wenn nicht gezielt an einem Ort der Strang durchtrennt wird, an dem keine Kapsel vorhanden ist bzw. kein hartes Filterelement oder ein sonstiges hartes Element.

In EP 1 800 551 A2 ist eine Strangdurchschneidvorrichtung und eine Strangmaterialabfördervorrichtung der Tabak verarbeitenden Industrie offenbart, mit der ein Strang der Tabak verarbeitenden Industrie durchtrennbar ist.

EP 2 628 399 A1 zeigt eine Übergabetrommel der Tabak verarbeitenden Industrie, die in einer Anordnung von Fördertrommeln angeordnet ist und mittels derer zwei Ströme stabförmiger Produkte queraxial förderbar sind.

In DE 10 2013 201 512 A1 ist eine Messvorrichtung zur Überprüfung wenigstens eines längsaxial geförderten stabförmigen Artikels oder Materialstrangs der Tabak verarbeitenden Industrie gezeigt. Diese Messvorrichtung umfasst wenigstens zwei Mikrowellenresonatoren mit seitlichen Öffnungen in Umfangsrichtung des Artikels oder Materialstrangs in unterschiedlichen Positionen.

EP 2 243 385 A2 zeigt eine Kapselüberwachung und Kapselpositionsregelung in Filtern der Tabak verarbeitenden Industrie. Dabei wird ein Mikrowellenmessverfahren zur Qualitätsüberwachung einer Mehrzahl von Filtern eines Filterstrangs der Tabak verarbeitenden Industrie, in die oder in den Kapseln mit flüssiger Füllung eingebracht sind, verwendet.

Die Aufgabe der vorliegenden Erfindung ist es, auch bei derartigen Strängen, die Kapseln oder Hartelemente umfassen, eine sichere und die Qualität des Strangs nicht beeinflussende Möglichkeit vorzusehen, den Strang durchzutrennen.

Gelöst wird diese Aufgabe durch ein Verfahren zum Steuern eines Strangabschneiders der Tabak verarbeitenden Industrie, wobei der Strangabschneider ausgebildet ist, einen auf einer Strangmaschine gebildeten Strang in einen für die Weiterverarbeitung ungeeigneten Strangteil und einen für die Weiterverarbeitung geeigneten Strangteil durchzutrennen, das dadurch weitergebildet ist, dass vorgebbar ist, oder vorgegeben wird, an welcher Stelle des Strangs der Strang durchtrennt wird.

Durch das erfindungsgemäße Verfahren kann effizient verhindert werden, dass der Strangabschneider durch Stellen des Strangs schneidet, die eine Beeinträchtigung des Strangs hervorrufen würden oder den Strangabschneider in dessen Funktion stören könnten bzw. einen zu schnellen Verschleiß hervorrufen würde.

Wenn vorzugsweise ein Multisegmentfilterstrang gebildet wird, bei dem eine stabilere Umhüllung verwendet wird, und vorgegeben wird, durch welche Art Segment, insbesondere an welcher Stelle dieses Segments, das Durchtrennen erfolgt, können auch derartige stabile Filterstränge durchtrennt werden. Es ist auch möglich, dass ein Tabakstrang gebildet wird, in dem mit einem Flavour versehene Kapseln eingebracht sind. In diesem Fall ist es bevorzugt, wenn vorgegeben wird, dass der Strangabschneider beabstandet zu den Kapseln den Strang durchtrennt.

Vorzugsweise wird zum Durchtrennen des Strangs wenigstens eine Totzeit zwischen einem Durchtrennsteuersignal einer Steuervorrichtung des Strangabschneiders und dem Moment des Durchtrennens erfasst. Hierdurch kann sehr effizient für beispielsweise das nächste Durchtrennen des Strangs die gemessene Totzeit bzw. die erfasste Totzeit genutzt werden. Eine Totzeit kann beispielsweise dadurch entstehen, dass der Strangabschneider verschwenkt wird oder verfahren wird. Ein Strangabschneider gemäß der DE 38 13 786 C2 weist ein Kreismesser auf, das über eine Achse, die im Wesentlichen senkrecht zur Rotationsachse des Kreismessers angeordnet ist, durch den Strang hindurchgeschwenkt wird. Es kann auch ein anderer Strangabschneider Verwendung finden, beispielsweise ein Strangabschneider, der zum Strangabschneiden mit einem rotierenden Kreismesser linear durch den Strang geführt wird.

Vorzugsweise dient der Strangabschneider dazu, zwei oder mehr parallel hergestellte Stränge gleichzeitig zu durchtrennen oder im kurzen Abstand hintereinander zu durchtrennen.

Vorzugsweise wird die Totzeit wenigstens für das folgende oder ein folgendes Durchtrennen des Strangs berücksichtigt. Die Totzeit kann sich beispielsweise dadurch ändern, dass pneumatische Teile beispielsweise unterschiedlich schnell schalten können, so dass sich die Totzeit über die Betriebsdauer des Strangabschneiders unter Umständen ändern kann. Durch Berücksichtigen der Totzeit eines vorherigen Durchtrennens des Stranges kann dieses sukzessive berücksichtigt werden.

Vorzugsweise wird zum Durchtrennen des Strangs die Stranggeschwindigkeit und der Zeitpunkt eines Ablegens oder Einlegens von Filtersegmenten oder Elementen in den Strang berücksichtigt.

Vorzugsweise wird für den Fall, dass der Strangabschneider eine pneumatisch angetriebene Verschwenkbewegung oder Verfahrbewegung durchführt, der anliegende Luftdruck in Relation zur Totzeit gesetzt. Dieses hat den Vorteil, dass genauer bestimmt werden kann, wie groß die Totzeit ist, wenn der anliegende Luftdruck bekannt ist. Bei einem geringeren anliegenden Luftdruck wird die Totzeit größer sein als bei einem größeren anliegenden Luftdruck. Die Verfahr- bzw. Verschwenkbewegung wird bei einem größeren Luftdruck schneller durchgeführt werden als bei einem geringen Luftdruck, so dass der Moment, in dem ein Steuersignal bzw. ein Durchtrennsteuersignal auf den Strangabschneider gegeben wird, das Durchtrennen des Stranges schneller durchgeführt werden wird, wenn der Luftdruck größer ist als bei einem geringeren Luftdruck.

Auch bei Vorsehen von Elektromotoren, um eine Verschwenkbewegung oder eine Verfahrbewegung des Strangabschneiders vorzusehen, wird eine entsprechende Totzeit vorliegen. Auch diese kann sich möglicherweise in Abhängigkeit der angelegten Spannung ändern. Es ist vorzugsweise vorgesehen, eine Spannungsversorgung vorzusehen, die eine gleichbleibende Antriebsspannung für die Verschwenkbewegung oder Verfahrbewegung des Strangabschneiders vorsieht.

Vorzugsweise ist die Stelle, an der der Strang durchgetrennt wird, insbesondere über die Steuervorrichtung, durch eine Bedienperson vorgebbar und insbesondere im Betrieb der Strangmaschine veränderbar. Hierdurch ist es möglich, dass die Bedienperson Anpassungen an die Position des Durchtrennens des Strangs vornimmt.

Die Aufgabe wird ferner gelöst durch eine Strangmaschine der Tabak verarbeitenden Industrie mit einem Strangabschneider, der ausgebildet ist, einen auf der Strangmaschine gebildeten Strang in einen für die Weiterverarbeitung ungeeigneten Strangteil und einen für die Weiterverarbeitung geeigneten Strangteil durchzutrennen, wobei die Strangmaschine einen Elementeinleger aufweist, der Elemente, insbesondere Filtersegmente, in einen Strang oder an einen Strang legt, wobei eine Fördervorrichtung vorgesehen ist, die den Strang in einer Förderrichtung längsaxial fördert und wobei eine Steuervorrichtung vorgesehen ist, die ausgebildet ist, den Strangabschneider so zu steuern, dass der Strang an einer vorgebbaren Stelle des Strangs durchtrennt wird oder durchtrennbar ist.

Vorzugsweise wird der Steuervorrichtung eine Stranggeschwindigkeit oder Geschwindigkeit der Fördervorrichtung, insbesondere von einer Maschinensteuerung, zur Verfügung gestellt und/oder ist die Steuervorrichtung ausgebildet, die Stranggeschwindigkeit oder die Geschwindigkeit der Fördervorrichtung des Strangabschneiders zu nutzen. Hierdurch ist die Positionsgenauigkeit der Stelle, an der der Strang durchtrennt wird, verbesserbar.

Vorzugsweise berücksichtigt die Steuervorrichtung eine Totzeit zwischen einem von der Steuervorrichtung zu dem Strangabschneider zu sendenden oder gesendeten Durchtrennsteuersignals und dem Zeitpunkt des Durchtrennens des Strangs für den Zeitpunkt des Durchtrennsteuersignals. Die Steuervorrichtung ist somit vorzugsweise ausgestaltet, ein Durchtrennsteuersignal in Abhängigkeit von einer Totzeit dem Strangabschneider zuzusenden, so dass der Strangabschneider das Durchtrennen des Strangs zum richtigen Zeitpunkt initiieren kann. Die Totzeit ist hierbei die Zeit, die zwischen dem Beginn des Sendens des Durchtrennsteuersignals durch die Steuervorrichtung und dem Zeitpunkt des vollständigen Durchtrennens des Strangs vergeht.

Insbesondere ist ein erster Sensor vorgesehen, der die Position des Strangabschneiders misst bzw. detektiert, insbesondere eine Position, in der der Strangabschneider den Strang vollständig durchtrennt hat.

Vorzugsweise wird der Steuervorrichtung der Zeitpunkt des Einlegens oder Anlegens des Elements an oder in den Strang oder eine Position des Elementeinlegers der Steuervorrichtung zur Verfügung gestellt. Besonders bevorzugt bekommt die Steuervorrichtung somit eine Information darüber, zu welchem Zeitpunkt das Element in den Strang oder an den Strang gelegt wird, eine Geschwindigkeit des Strangs und damit, da der Abstand der Einlegestelle zu dem Strangabschneider bekannt ist, auch die Zeit, die das Element benötigt, um von dem Moment des Einlegens zum Strangabschneider zu gelangen und eine entsprechende Totzeit, die der Strangabschneider benötigt, um den Strang zu durchtrennen.

Vorzugsweise ist ein zweiter Sensor vorgesehen, der für den Fall eines pneumatisch angetriebenen Strangabschneiders den Luftdruck zum Betreiben der Strangabschneiders misst.

Besonders bevorzugt ist eine Eingabevorrichtung vorgesehen, mittels der eine Bedienperson die vorgebbare Stelle, an der der Strang durchtrennbar ist, vorgibt oder verändert.

Bei Strangmaschinen der Tabak verarbeitenden Industrie, insbesondere Multifilterherstellmaschinen, ist es unter Umständen sinnvoll, den Schnitt des Strangabschneiders auf ein bestimmtes Segment auszurichten bzw. ein bestimmtes Segment nicht zu schneiden. Entsprechend ist es auch sinnvoll bei anderen Maschinen, wie beispielsweise Zigarettenstrangmaschinen, wobei in den Strang Elemente eingelegt werden, die nicht beschädigt werden sollten, den Schnitt des Strangsabschneiders auf Bereiche zu begrenzen, in denen diese Elemente nicht vorliegen. Derartige Elemente oder Segmente können beispielsweise Kapseln mit Flüssigkeiten sein oder harte Segmente. Über die Steuerung der Strangmaschine ist bekannt, wo sich die Filtersegmente bzw. Elemente im Strangverlauf bzw. im Strang befinden, um den Strangabschneider entsprechend zu starten bzw. zu steuern. Hierbei ist es sinnvoll, Totzeiten, beispielsweise von Signallaufzeiten, Druckluft, Erzeugungs- oder Anliegezeiten, Massenträgheit usw., auszugleichen. Hierzu kann vorzugsweise über eine Eingabeeinheit ein Korrekturwert eingegeben werden, der vorzugsweise in eine positive oder eine negative Richtung eine Korrektur ermöglicht. Zudem kann über einen Initiator bzw. einen Sensor, der die Endlage eines Strangabschneiders erkennt, die Totzeit gemessen werden und insbesondere für das nächste Abschneiden berücksichtigt werden. Ein entsprechender Strangabschneider wird gemäß der Erfindung zum Bereitstellen des Stranganfangs vorgesehen, wobei hierbei der Stranganfang eines für die Weiterverarbeitung zu gebrauchenden Strangs gemeint ist. Hierbei wird vorzugsweise ein rotierendes Kreismesser durch den Strang geschwenkt und somit der Strang entsprechend durchtrennt. Zudem kann ein solcher Strangabschneider auch verwendet werden, um das Strangende, insbesondere bei einem Stopp der Maschine, abzutrennen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische Seitenansicht einer Multisegmentfilter-herstelleinrichtung mit einer Strangmaschine,
- Fig. 2: eine schematische dreidimensionale Darstellung eines Strangabschneiders im Moment des Durchtrennens eines Strangs und
- Fig. 3: eine schematische Darstellung wesentlicher Elemente einer Strangmaschine.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine schematische Darstellung einer Multisegmentfilterherstelleinrichtung. Es ist eine Gruppenbildevorrichtung 2 gezeigt und eine Strangmaschine 1. Es wird bezüglich einer entsprechenden Multisegmentfilterherstelleinrichtung insbesondere auf die DE 101 55 292 B4 verwiesen.

Die Gruppenbildevorrichtung 2 weist selbstständige Funktionseinheiten 604, 605.1, 605.2 und 61.1 auf. Bei der Funktionseinheit 604 handelt es sich um eine Weichelementeinheit, mittels der zwei einzelne Filtersegmente einer Gruppe von Filtersegmenten zugefügt werden. Bei den Weichelementen kann es sich beispielsweise um Acetattow-Elemente handeln. Bei den Funktionseinheiten 605.1 und 605.2 handelt es sich auch um Weichelementeinheiten mittels derer ein einzelner Filterstöpsel bzw. ein einzelnes Filtersegment doppelter Gebrauchslänge zugeführt wird.

Bei der Funktionseinheit 61.1 handelt es sich um eine Hartelementeinheit. Beispielsweise kann ein Element mit Aktivkohlegranulat dort verarbeitet werden. Es sind in den Funktionseinheiten jeweils Vorratsbehälter 53.1 - 53.3 und 54.1 vorgesehen, wobei bei der Weichelementeinheit 605.1, 605.2 bzw. 604 ein Weichelementvorratsbehälter 53.1 - 53.3 vorgesehen ist und in der Hartelementeinheit 61.1 ein Hartelementvorratsbehälter 54.1. In den Weichelementeinheiten 604, 605.1 und 605.2 werden weiche Segmente oder Softelemente, beispielsweise aus einem Zelluloseacetat oder einem Vlies, verarbeitet und die verarbeiteten Segmente auf eine Trommel 64.1, 64.2 abgelegt. In der Hartelementeinheit 61.1 werden harte Segmente wie gesintertes Granulat, mit Granulat gefüllte Hülsen oder leere Hülsen, auf einer Trommel 64.3 positioniert.

Die Gruppenbildevorrichtung 2 wird mittels einer Energieversorgungseinheit 58 mit Energie versorgt. Mittels der Multisegmentfilterherstelleinrichtung gemäß Fig. 1 können beispielsweise Multisegmentfilter für Zigaretten hergestellt werden, die vier Filterelemente aufweisen. Die auf den Trommeln 64.1 bis 64.3 abgelegten Filtersegmente werden auf die Trommeln, die jeweils anschließend folgen (63.6, 63.7, 63.5 und 63.6) abgelegt und entsprechend zu Gruppen von Filtersegmenten zusammengeführt.

In der Funktionseinheit 62, die als Übergabeeinheit vorgesehen ist, sind Übergabetrommeln 63.3, 63.2, 63.1 vorgesehen, die die Gruppe von Filtersegmenten an eine Wendetrommel 28 abgeben. Die Wendetrommel 28 wendet die in queraxialer Richtung geförderten Filtersegmente in eine längsaxiale Förderrichtung 12 und legt die entsprechend übernommenen Filtersegmente in einen in Fig. 1 nicht dargestellten Strang am rechten Ende hiervon ein. Als Alternative kann die Übergabe der Filterelemente bzw. Filtersegmente beispielsweise gemäß der DE-OS 25 34 666 erfolgen.

Die Strangbildevorrichtung 1 bildet aus den zur Verfügung gestellten Gruppen von Filtersegmenten einen Strang in einem üblichen Verfahren aus. Hierzu werden die Filtersegmente auf einem Umhüllungsmaterialstreifen, der auf einem Formatband angeordnet ist, abgelegt und durch eine Formatvorrichtung 44 geführt. Der Umhüllungsmaterialstreifen wird üblicherweise auf Bobinen gelagert, die nicht dargestellt sind. Tatsächlich ist in Fig. 1 eine Bobinenhalterung 30 gezeigt. Zudem sind eine Beleimungsvorrichtung 32 und ein Leimvorratsbehälter 33 gezeigt.

Vor dem Ablegen der Filterstabgruppen auf den Umhüllungsstreifen wird dieser beleimt. Zu diesem Zweck ist eine erste Beleimungsvorrichtung 32 vorgesehen, die eine Innenbeleimung in Form von zwei nebeneinander liegenden, parallel verlaufenden Leimstreifen auf den Umhüllungsstreifen aufbringt. Eine zweite Beleimungsvorrichtung, zu der ein Leimvorratsbehälter 38 gehört, versieht den Umhüllungsstreifen im Bereich eines Randes mit einem Leimstreifen für die Nahtbeleimung.

Beim Start der Strangmaschine ist diese Beleimung üblicherweise noch nicht mit ausreichender Qualität möglich, so dass zunächst ein erster Strangabschnitt über einen Strangabschneider 50 in einen Müllbehälter 56 abgelenkt wird. Erst wenn die Naht sich vernünftig geschlossen hat bzw. die Maschine eine entsprechende Geschwindigkeit aufgenommen hat, durchtrennt der Strangabschneider 50 den gebildeten Strang in einen ersten Teil, der im Müllbehälter gelandet ist und der als für die Weiterverarbeitung ungeeigneter Strangteil bezeichnet wird und einen weiteren Strangteil, der für die Weiterverarbeitung geeignet ist und in Förderrichtung 12 stromabwärts des Strangabschneiders 50 weiterverarbeitet werden kann, beispielsweise in einer Schneidvorrichtung 48 in Filterstäbe mehrfacher Gebrauchslänge abgeschnitten wird. Es ist ferner in Fig. 1 eine Einstoßtrommel 57 dargestellt, mittels der die Filter n-facher bzw. mehrfacher Gebrauchslängen, wie beispielsweise 2-, 4- oder 6-facher Gebrauchslänge, zur weiteren Verarbeitung, insbesondere zum Zusammensetzen mit Tabakstöcken in einer weiteren Maschine mittels der Einstoßtrommel 57 eingestoßen werden.

Gemäß der Erfindung ist nun vorgesehen, den Strangabschneider 50 mittels einer Steuervorrichtung 10 zu steuern. Hierzu sind einige gestrichelte Linien dargestellt, die elektrische Verbindungen der Steuervorrichtung 10 zu der Einlegevorrichtung bzw. Wendetrommel 28, der Formatvorrichtung 44 und dem Strangabschneider 50 darstellen. Ferner sind auch elektrische Verbindungen zu entsprechenden Sensoren gezeigt, wie beispielsweise der Sensor 18, der dazu dienen kann, die Einlegeposition bzw. den genauen Zeitpunkt des Einlegens von Filtersegmenten zu bestimmen oder ein zweiter Sensor 16, der dazu dienen kann, den für den Antrieb des Verschwenkens des Strangabschneiders 50 vorliegenden Luftdruck zu messen. Zudem kann auch eine nicht dargestellte Verbindung zu einem Sensor 14 mit der Steuervorrichtung 10 vorgesehen sein, wobei der erste Sensor eine Position des Strangabschneiders, beispielsweise eine Endposition, unmittelbar anschließend an die Durchtrennung des gebildeten Strangs misst.

Die Steuervorrichtung 10 nimmt die Fördergeschwindigkeit der Formatvorrichtung bzw. des Formatbandes auf und den Einlegezeitpunkt der Filtersegmentgruppen und kann mit Hilfe des bekannten Abstandes und der Geschwindigkeit der Förderung des Strangs unter Berücksichtigung der Totzeit des Strangabschneiders 50 eine zeitlich genaue Steuerung der Bewegung des Strangabschneiders vorsehen.

Hierzu ist es zudem der Bedienperson möglich, die Position des Schnitts bzw. des Durchtrennens des Strangs einzustellen. Dies ist schematisch in Fig. 3 dargestellt. Dort ist keine Wendetrommel wie in Fig. 1 gezeigt, sondern ein Einlegerad 29, mittels dessen Gruppen von Filtersegmenten bestehend aus einem Hartsegment 160 und einem Weichsegment 161, die in Aufnahmemulden 162 aufgenommen sind, durch das Einlegerad 29 zum Strang 124' bewegt werden und entsprechend an den Strang an- bzw. abgelegt werden. Der Strang 124' bewegt sich in Förderrichtung 12.

Der Strangabschneider 50, dessen Aufbau im Zusammenhang mit Fig. 2 noch näher erläutert wird, schneidet den Strang 124' an einer vorgegebenen Stelle in dem Weichelement 161. Der abgeschnittene Teil des Strangs 124 gelangt in einen nicht dargestellten Müllbehälter, wohingegen der verbleibende Strang 124' in Förderrichtung 12 nach links in Fig. 3 weitergefördert wird. Fig. 3 zeigt den Moment, in dem der Strang 124' von dem weiteren Strangteil 124 abgetrennt wurde. Mittels einer Eingabevorrichtung 8 kann die Bedienperson nun die Position Y des Schnitts relativ zum Anfang des Weichelements bzw. zum Ende des Weichelements 161 einstellen. Dies kann beispielsweise durch einen Drehknopf oder elektronisch über ein Touch Display durchgeführt werden.

Fig. 2 zeigt schematisch in einer dreidimensionalen Darstellung einen entsprechenden Strangabschneider, der beispielsweise einem Strangabschneider aus der DE 38 13 786 C2 entspricht, wobei auf dieses Dokument im Hinblick auf die Ausgestaltung des Strangabschneiders 50 voll umfänglich Bezug genommen wird. Die verwendeten Bezugszeichen entsprechen im Wesentlichen den Bezugszeichen aus der DE 38 13 786 C2, wobei für diese Anmeldung eine 1 vorangestellt wurde. Lediglich der Strangabschneider wurde mit 50 gekennzeichnet.

Fig. 2 zeigt einen Strangabschneider 50 in schematischer Darstellung, der für das erfindungsgemäße Verfahren in der erfindungsgemäßen Strangmaschine verwendet werden kann. Zwischen der Formatvorrichtung 44 und der Schneidvorrichtung 48 ist ein entsprechender Strangabschneider 50 angeordnet. Durch den Strangabschneider 50 wird der erste Teil des nach dem Anfahren der Strangmaschine gebildeten Filterstranges 124, der noch nicht die für die Weiterverarbeitung erforderlichen Qualitätsmerkmale aufweist, abgeschnitten. Die abgeschnittenen Anfangsstücke bzw. das abgeschnittene Anfangsstück des Filterstrangs 124 gelangt dabei in einen Auffangbehälter bzw. einen Müllbehälter 56. Der Strangabschneider 50 weist eine Strangführung 136 zum Ablenken des unbrauchbaren Anfangsteiles des Filterstranges 124 nach dem Anfahren der Maschine auf. Es ist zudem ein nicht dargestelltes Kreismesser vorgesehen, dass in der Abdeckung 142 rotierend angetrieben wird. Die Rotationsachse entspricht in etwa der Zylinderachse des Gehäuses 141 des Antriebsmotors 139. Die Abdeckung 142 hat im Wirkbereich des nicht dargestellten Kreismessers eine Ausnehmung 148. Durch diese Ausnehmung kann der für die Weiterverarbeitung geeignete Strang 124' geführt werden.

Der Antriebsmotor 139 ist mit seinem Gehäuse 141 über eine Halterung 149 um eine Schwenkachse 151 schwenkbar.

Die Schwenkachse 151 ist in einem Abstand von der Rotationsachse des Kreismessers und senkrecht zu dieser angeordnet. Es ist außerdem ein Gegenhalter 152 vorgesehen, der zur Unterstützung des Filterstrangs 124 bzw. 124' bei dessen Durchschneiden mittels des Kreismessers dient. Der Gegenhalter 152 ist hierzu an der der Messereingriffsseite des Stranges 124' abgewandten Strangseite gegen den Filterstrang 124' bewegbar. Hierzu ist der Gegenhalter 152 schwenkbar ausgebildet.

Sowohl für die Schwenkbewegung des Strangabschneiders 50 um die Schwenkachse 151 als auch für die Schwenkbewegung des Gegenhalters 152 um eine Schwenkachse 152a sind entsprechende in Fig. 2 nur durch Doppelpfeile symbolisierte Schwenkmittel 153 und 154 vorgesehen. Die Schwenkachsen 151 und 152a sind in einer Maschinenwand 156 gelagert, hinter der die eigentlichen, hier nicht sichtbaren Antriebsmittel liegen. Hierzu kann ein pneumatischer Arbeitszylinder vorgesehen sein, der über entsprechende Hebelanordnungen gleichzeitig den Schwenkantrieb des Strangabschneiders 50 (über die Schwenkachse 151) und seines Gegenhalters 152 (über die Schwenkachse 152a) vornimmt. Es können natürlich für beide auch entsprechende angesteuerte Einzelantriebe vorgesehen werden. Vorzugsweise sollten die Antriebe so abgestimmt sein, dass der Gegenhalter 152 eine geringe Voreilung erfährt, so dass er bereits in der für den Trennschnitt erforderlichen Gegenhaltelage ist, bevor das Kreismesser auf den Filterstrang 124, 124' aufsetzt.

In Fig. 2 ist eine Position des Strangabschneiders 50 gezeigt, in der der Strangabschneider 50 mit seiner Schneide des Kreismessers eingeschwenkt ist.

Im Rahmen der Erfindung sind Merkmale, die mit "insbesondere" oder "vorzugsweise" gekennzeichnet sind, als fakultative Merkmale zu verstehen.

### Bezugszeichenliste

- 1: Strangmaschine
- 2: Gruppenbildevorrichtung
- 8: Eingabevorrichtung
- 10: Steuervorrichtung
- 12: Förderrichtung
- 14: erster Sensor
- 16: zweiter Sensor
- 18: dritter Sensor
- 28: Wendetrommel
- 29: Einlegerad
- 30: Bobinenhalterung
- 32: Beleimungsvorrichtung
- 33: Leimvorratsbehälter
- 38: Vorratsbehälter
- 44: Fördervorrichtung
- 48: Schneidvorrichtung
- 50: Strangabschneider
- 53.1 - 53.3: Weichelementvorratsbehälter
- 54.1: Hartelementvorratsbehälter
- 56: Müllbehälter
- 57: Einstoßtrommel
- 58: Energieversorgungseinheit
- 61.1: Hartelementeinheit
- 62: Übergabeeinheit
- 63.1 - 63.7: Übergabetrommel
- 64.1 - 64.3: Zusammenstelltrommel
- 124, 124': Filterstrang
- 136: Strangführung
- 139: Antriebsmotor
- 141: Gehäuse
- 142: Abdeckung
- 148: Ausnehmung
- 149: Halterung
- 151: Schwenkachse
- 152: Gegenhalter
- 152a: Schwenkachse
- 153: Schwenkmittel
- 154: Schwenkmittel
- 156: Maschinenwand
- 160: Hartsegment
- 161: Weichsegment
- 162: Aufnahmemulde
- 605.1, 605.2: Weichelementeinheit

## Patentansprüche

1. Verfahren zum Steuern eines Strangabschneiders (50) der Tabak verarbeitenden Industrie, wobei der Strangabschneider (50) ausgebildet ist, einen auf einer Strangmaschine (1) gebildeten Strang (124, 124') in einen für die Weiterverarbeitung ungeeigneten Strangteil (124) und einen für die Weiterverarbeitung geeigneten Strangteil (124') durchzutrennen, **dadurch gekennzeichnet, dass** vorgebbar ist, oder vorgegeben wird, an welcher Stelle des Strangs (124, 124') der Strang (124, 124') durchtrennt wird.

2. Verfahren nach Anspruch 1, **dadurch gekennzeichnet, dass** ein Multisegmentfilterstrang gebildet wird und vorgegeben wird, durch welche Art Segment, insbesondere an welcher Stelle des Segments, das Durchtrennen erfolgt.

3. Verfahren nach Anspruch 1 oder 2, **dadurch gekennzeichnet, dass** zum Durchtrennen des Strangs (124, 124') wenigstens eine Totzeit zwischen einem Durchtrennsteuersignal einer Steuervorrichtung (10) des Strangabschneiders (50) und dem Moment des Durchtrennens erfasst wird.

4. Verfahren nach Anspruch 3, **dadurch gekennzeichnet, dass** die Totzeit wenigstens für das folgende oder ein folgendes Durchtrennen des Strangs (124, 124') berücksichtigt wird.

5. Verfahren nach einem der Ansprüche 1 bis 4, **dadurch gekennzeichnet, dass** zum Durchtrennen des Strangs (124, 124') die Stranggeschwindigkeit und der Zeitpunkt eines Ablegens oder Einlegens von Filtersegmenten oder Elementen in den Strang (124, 124') berücksichtigt wird.

6. Verfahren nach einem der Ansprüche 3 bis 5, **dadurch gekennzeichnet, dass** für den Fall, dass der Strangabschneider (50) eine pneumatisch angetriebene Verschwenkbewegung oder Verfahrbewegung durchführt, der anliegende Luftdruck in Relation zur Totzeit gesetzt wird.

7. Verfahren nach einem der Ansprüche 1 bis 6, **dadurch gekennzeichnet, dass** die Stelle, an der der Strang (124, 124') durchgetrennt wird, insbesondere über die Steuervorrichtung (10), durch eine Bedienperson vorgebbar ist und insbesondere im Betrieb der Strangmaschine (1) veränderbar ist.

8. Strangmaschine (1) der Tabak verarbeitenden Industrie mit einem Strangabschneider (50), der ausgebildet ist, einen auf der Strangmaschine (1) gebildeten Strang (124, 124') in einen für die Weiterverarbeitung ungeeigneten Strangteil (124) und einen für die Weiterverarbeitung geeigneten Strangteil (124') durchzutrennen, wobei die Strangmaschine (1) einen Elementeinleger (28) aufweist, der Elemente, insbesondere Filtersegmente, in einen Strang (124, 124') oder an einen Strang (124, 124') legt, wobei eine Fördervorrichtung (44) vorgesehen ist, die den Strang (124, 124') in einer Förderrichtung (12) längsaxial fördert und wobei eine Steuervorrichtung (10) vorgesehen ist, die ausgebildet ist, den Strangabschneider (50) so zu steuern, dass der Strang (124, 124') an einer vorgebbaren Stelle des Strangs (124, 124') durchtrennt wird oder durchtrennbar ist.

9. Strangmaschine (1) nach Anspruch 8, **dadurch gekennzeichnet, dass** der Steuervorrichtung (10) eine Stranggeschwindigkeit oder eine Geschwindigkeit der Fördervorrichtung (44), insbesondere von einer Maschinensteuerung, zur Verfügung gestellt wird und/oder dass die Steuervorrichtung (10) ausgebildet ist, die Stranggeschwindigkeit oder die Geschwindigkeit der Fördervorrichtung (44) zum Steuern des Strangabschneiders (50) zu nutzen.

10. Strangmaschine (1) nach Anspruch 8 oder 9, **dadurch gekennzeichnet, dass** die Steuervorrichtung (10) eine Totzeit zwischen einem von der Steuervorrichtung (10) zu dem Strangabschneider (50) zu sendenden oder gesendeten Durchtrennsteuersignals und dem Zeitpunkt des Durchtrennens des Strangs (124, 124') für den Zeitpunkt des Durchtrennsteuersignals berücksichtigt.

11. Strangmaschine (1) nach einem der Ansprüche 8 bis 10, **dadurch gekennzeichnet, dass** der Zeitpunkt des Einlegens oder Anlegens des Elements an oder in den Strang (124, 124') oder eine Position des Elementeinlegers (28, 29) der Steuervorrichtung (10) zur Verfügung gestellt wird.

12. Strangmaschine (1) nach einem der Ansprüche 8 bis 11, **dadurch gekennzeichnet, dass** ein erster Sensor (14) vorgesehen ist, der die Position des Strangabschneiders (50) misst, wobei insbesondere ein zweiter Sensor (16) vorgesehen ist, der für den Fall eines pneumatisch angetriebenen Strangabschneiders (50) den Luftdruck zum Antreiben des Strangabschneiders (50) misst.

13. Strangmaschine (1) nach einem der Ansprüche 8 bis 12, **dadurch gekennzeichnet, dass** eine Eingabevorrichtung (8) vorgesehen ist, mittels der eine Bedienperson die vorgebbare Stelle, an der der Strang (124, 124') durchtrennbar ist, vorgibt oder verändert.

## Claims

1. A method for controlling a rod severer (50) of the tobacco processing industry, wherein the rod severer (50) is designed to sever a rod (124, 124') formed on a rod maker (1) into a rod part (124) unsuitable for further processing and a rod part (124') suitable for further processing, **characterized in that** it can be specified, or is specified, at which location of the rod (124, 124') the rod (124, 124') is severed.

2. The method according to claim 1, **characterized in that** a multisegment filter rod is formed and it is specified which type of segment is severed, in particular at which location of the segment.

3. The method according to claim 1 or 2, **characterized in that**, for severing the rod (124, 124'), at least one dead time is detected between a severing control signal of a control device (10) of the rod severer (50) and the moment of severing.

4. The method according to claim 3, **characterized in that** the dead time is taken into account for the following or a following severing of the rod (124, 124').

5. The method according to one of claims 1 to 4, **characterized in that**, to sever the rod (124, 124'), the rod speed and the point in time at which filter segments or elements are placed or inserted into the rod (124, 124') is taken in account.

6. The method according to one of claims 3 to 5, **characterized in that**, in the case that the rod severer (50) performs a pneumatically driven pivoting movement or travel movement, the applied air pressure is set in relation to the dead time.

7. The method according to one of claims 1 to 6, **characterized in that** the location at which the rod (124, 124') is severed can be specified by an operator, in particular via the control device (10), and in particular can be changed during operation of the rod maker (1).

8. A rod maker (1) of the tobacco processing industry with a rod severer (50), which is designed to sever a rod (124, 124') formed on the rod maker (1) into a rod part (124) unsuitable for further processing and a rod part (124') suitable for further processing, wherein the rod maker (1) has an element inserter (28), which places elements, in particular filter segments, into a rod (124, 124') or onto a rod (124, 124'), wherein a conveying device (44) is provided which conveys the rod (124, 124') along the longitudinal axis in a conveying direction (12), and wherein a control device (10) is provided, which is designed to control the rod severer (50) such that the rod (124, 124') is severed or can be severed at a specifiable location of the rod (124, 124').

9. The rod maker (1) according to claim 8, **characterized in that** a rod speed or a speed of the conveying device (44) is provided, in particular by a machine controller, to the control device (10) and/or that the control device (10) is designed to use the rod speed or the speed of the conveying device (44) to control the rod severer (50).

10. The rod maker (1) according to claim 8 or 9, **characterized in that** the control device (10) takes into account a dead time between a severing control signal that is to be sent or has been sent by the control device (10) to the rod severer (50) and the point in time of the severing of the rod (124, 124') for the point in time of the severing control signal.

11. The rod maker (1) according to one of claims 8 to 10, **characterized in that** the point in time at which the element is inserted or placed on or into the rod (124, 124') or a position of the element inserter (28, 29) is provided to the control device (10).

12. The rod maker (1) according to one of claims 8 to 11, **characterized in that** a first sensor (14) is provided which measures the position of the rod severer (50), wherein in particular a second sensor (16) is provided which, in the case of a pneumatically driven rod severer (50), measures the air pressure for driving the rod severer (50).

13. The rod maker (1) according to one of claims 8 to 12, **characterized in that** an input device (8) is provided, by means of which an operator specifies or changes the specifiable location at which the rod (124, 124') can be severed.

## Revendications

1. Procédé de commande d'un dispositif (50) de coupe de boudin de l'industrie de transformation du tabac, le dispositif (50) de coupe de boudin étant conçu pour sectionner un boudin (124, 124') formé sur une machine à boudin (1) en une partie de boudin (124) qui ne convient pas pour un traitement ultérieur et une partie de boudin (124') qui convient pour un traitement ultérieur, **caractérisé en ce qu'**il est possible de prédéfinir ou de prédéterminer à quel endroit du boudin (124, 124') le boudin (124, 124') est sectionné.

2. Procédé selon la revendication 1, **caractérisé en ce que** l'on forme un boudin filtrant multi-segments et **en ce que** l'on prédétermine par quel type de segment, notamment à quel endroit du segment, le sectionnement est effectué.

3. Procédé selon la revendication 1 ou la revendication 2, **caractérisé en ce que**, pour sectionner le boudin (124, 124'), on détecte au moins un temps mort entre un signal de commande de coupe d'un dispositif de commande (10) du dispositif (50) de coupe de boudin et le moment du sectionnement.

4. Procédé selon la revendication 3, **caractérisé en ce que** le temps mort est pris en compte au moins pour le sectionnement suivant ou un sectionnement suivant du boudin (124, 124').

5. Procédé selon l'une quelconque des revendications 1 à 4, **caractérisé en ce que**, pour sectionner le boudin (124, 124'), on prend en compte la vitesse du boudin et l'instant d'une dépose ou d'une insertion de segments ou d'éléments de filtre dans le boudin (124, 124').

6. Procédé selon l'une des revendications 3 à 5, **caractérisé en ce que**, dans le cas où le dispositif (50) de coupe de boudin effectue un mouvement de pivotement ou de déplacement commandé pneumatiquement, la pression d'air appliquée est réglée en fonction du temps mort.

7. Procédé selon l'une des revendications 1 à 6, **caractérisé en ce que** l'endroit au niveau duquel le boudin (124, 124') est sectionné peut être prédéfini par un opérateur, en particulier par le biais du dispositif de commande (10), et peut être modifié en particulier pendant le fonctionnement de la machine à boudin (1).

8. Machine à boudin (1) de l'industrie de transformation du tabac, ayant un dispositif (50) de coupe de boudin qui est conçu pour couper un boudin (124, 124') formé sur la machine à boudin (1) en une partie de boudin (124) qui ne convient pas pour un traitement ultérieur et en une partie de boudin (124') qui convient pour un traitement ultérieur, la machine à boudin (1) présentant un dispositif (28) d'insertion d'éléments qui met en place des éléments, en particulier des segments de filtre, dans un boudin (124, 124') ou sur un boudin (124, 124'), un dispositif de transport (44) étant prévu, qui transporte le boudin (124, 124') dans une direction de transport (12) selon l'axe longitudinal, et un dispositif de commande (10) étant prévu, qui est conçu pour commander le dispositif (50) de coupe de boudin de telle sorte que le boudin (124, 124') est sectionné ou peut être sectionné à un endroit du boudin (124, 124') apte à être prédéfini.

9. Machine à boudin (1) selon la revendication 8, **caractérisée en ce qu'**une vitesse de boudin ou une vitesse du dispositif de transport (44) est mise à la disposition du dispositif de commande (10), en particulier par une commande de machine, et/ou **en ce que** le dispositif de commande (10) est conçu pour utiliser la vitesse de boudin ou la vitesse du dispositif de transport (44) de façon à commander le dispositif (50) de coupe de boudin.

10. Machine à boudin (1) selon la revendication 8 ou la revendication 9, **caractérisée en ce que** le dispositif de commande (10) tient compte d'un temps mort entre un signal de commande de sectionnement à envoyer ou envoyé par le dispositif de commande (10) au dispositif (50) de coupe de boudin et l'instant auquel le boudin (124, 124') est sectionné, pour l'instant du signal de commande de sectionnement.

11. - Machine à boudin (1) selon l'une des revendications 8 à 10, **caractérisée en ce que** l'instant d'insertion ou d'application de l'élément sur ou dans le boudin (124, 124') ou une position du dispositif (28, 29) d'insertion d'élément est mis à disposition du dispositif de commande (10).

12. Machine à boudin (1) selon l'une des revendications 8 à 11, **caractérisée en ce qu'**il est prévu un premier capteur (14) qui mesure la position du dispositif (50) de coupe de boudin, un deuxième capteur (16) étant notamment prévu qui, dans le cas d'un dispositif (50) de coupe de boudin commandé pneumatiquement, mesure la pression d'air pour la commande du dispositif (50) de coupe de boudin.

13. Machine à boudin (1) selon l'une des revendications 8 à 12, **caractérisée en ce qu'**il est prévu un dispositif d'entrée (8) au moyen duquel un opérateur prédétermine ou modifie l'endroit pouvant être prédéfini au niveau duquel le boudin (124, 124') est apte à être sectionné.
